# FASCICULE DE BREVET EUROPEEN

(11) **EP 0 699 866 B1**
(45) Date de publication et mention de la délivrance du brevet: **29.12.1999**
(21) Numéro de dépôt: 95460029.2
(22) Date de dépôt: 04.08.1995
(51) Int. Cl.: F21V 21/02, F21S 1/02, F21V 25/00

(54) **Système d'accrochage mural pour applique d'éclairage**
Befestigungssystem für Wandleuchten
Fastening system for wall-mounted lamps

(30) Priorité: 02.09.1994 FR 9410741
(43) Date de publication de la demande: 06.03.1996
(73) Titulaire: STAFF DECOR, 35230 Orgères (FR)
(72) Inventeur: Morel, Daniel, F-35230 Orgeres (FR)
(74) Mandataire: Le Faou, Daniel

(56) Documents cités:
- AU-B- 413 233
- GB-A- 2 168 551
- US-A- 4 544 992

## Description

La présente invention concerne un système d'accrochage mural pour une applique d'éclairage électrique indirect, en staff ou en matériau similaire.

Le staff est un matériau à base de plâtre, armé de fibres de verre.

L'invention se rapporte plus précisément à l'accrochage d'une applique composée d'une paroi avant en forme de coquille, et d'une paroi amère plane, destinée à s'appliquer contre le mur, qui est traversée par une ouverture, l'ensemble ayant la configuration générale d'une poche ouverte vers le haut qui est destinée à recevoir un dispositif d'éclairage électrique, ce système comprenant un socle destiné à être fixé contre le mur et dont une partie forme un crochet de retenue apte à coopérer avec le bord supérieur de l'ouverture pour assurer l'accrochage de l'applique, ce socle étant équipé dudit dispositif d'éclairage électrique qui vient se positionner, après accrochage, à l'intérieur de l'applique et est destiné à être branché au moyen d'un connecteur à des câbles électriques sortant du mur dans la zone de fixation du socle.

Dans un système d'accrochage connu de ce type, qui est décrit par exemple dans le document FR-B-2 595 771, le socle est une lame en tôle ou en matière plastique doublement coudée, fixée au mur à l'aide de vis.

Un tel système permet une mise en place et un enlèvement faciles de l'applique sur le socle, l'ouverture ménagée dans la paroi arrière de l'applique étant de dimensions suffisantes pour autoriser le passage du dispositif d'éclairage électrique.

Ce système connu présente néanmoins certains inconvénients.

En premier lieu, les fils électriques sortant du mur, et qui sont branchés au dispositif d'éclairage, pénètrent à travers l'ouverture de la face arrière dans l'espace intérieur de l'applique. Ces fils, ainsi que leur connexion au dispositif d'éclairage, sont donc exposés à une chaleur relativement importante dégagée par le dispositif éclairant. Ceci peut poser des difficultés, notamment lorsque l'applique est installée dans un local ancien, équipé d'une installation électrique vétuste et non normalisée. En effet, certains dispositifs d'éclairage, notamment à halogène, produisent une chaleur très élevée, susceptible d'endommager pour les fils électriques, notamment par dégradation de leur gaine.

Par ailleurs, les extrémités des fils électriques muraux, et les connecteurs qui assurent leur branchement avec le dispositif d'éclairage étant à l'intérieur de l'applique sont directement accessibles, notamment par des enfants ou des personnes qui souhaitent manipuler le dispositif d'éclairage (par exemple pour changer une lampe), ce qui constitue un danger d'électrocution.

Enfin, la présence d'une ouverture dans la paroi arrière de l'applique nuit à son esthétique, ce qui est gênant lorsque l'applique se trouve dans un position telle que sa partie intérieure est visible, ou partiellement visible ; c'est le cas notamment lorsqu'elle est montée dans un escalier.

Par ailleurs, le document GB-A-2 168 551 divulgue un dispositif d'éclairage d'un type différent, qui comprend un couvercle translucide - ou globe - emboîté dans un support qui est fixé au mur par des vis ; le dispositif d'éclairage est porté par une pièce additionnelle intermédiaire qui est fixée, également par vis, sur ce support. Cette pièce intermédiaire présente un évidement tourné vers le mur, dans lequel passent les fils électriques, et il est précisé que le matériau utilisé est isolant, et résiste à la chaleur.

Ce dispositif connu est relativement complexe et coûteux, ne constitue pas un système d'accrochage mais d'emboîtement, et n'est pas transposable à une applique du genre sus-mentionné ayant une paroi avant en forme de coquille et une paroi amère plane, l'ensemble ayant la configuration générale d'une poche ouverte vers le haut.

L'invention a pour objectif de résoudre ces problèmes.

Cet objectif est atteint grâce au fait que le socle, conformément à l'invention :
- d'une part, est réalisé dans un matériau thermiquement et électriquement isolant, et possède une face amère évidée, dont l'évidement est dirigé vers le mur, ce qui forme une chambre réceptrice pour le logement desdits câbles électriques, et dudit connecteur;
- d'autre part, affecte la forme générale d'un coffret plat dont la face avant sert à la fixation du dispositif d'éclairage, et se prolonge vers le haut, au-dessus du niveau de l'évidement, par un rebord en saillie formant crochet de retenue.

Par ailleurs, selon un certain nombre de caractéristiques avantageuses, non limitatives de l'invention :
- la partie de la paroi arrière de l'applique qui est située au-dessus de l'ouverture forme une barrette dont l'épaisseur correspond, au jeu d'emboîtement près, à la distance séparant ledit rebord du mur ;
- l'épaisseur de la barrette est supérieure à celle du reste de la paroi arrière ;
- le socle et l'ouverture ont des contours de formes et de dimensions voisines, de sorte qu'après accrochage de l'applique sur le socle, la face avant du socle obture sensiblement l'ensemble de l'ouverture, assurant ainsi sur le plan visuel une continuité de surface de la paroi arrière de l'applique ;
- le socle se prolonge latéralement, de chaque côté de l'évidement, par des parties renfoncées présentant des ouvertures pour le passage de vis de fixation ;
- le dispositif d'éclairage est supporté par un étrier fixé à la face avant du socle ;
- le socle est percé d'un canal qui fait communiquer l'évidement avec l'avant du socle, et sert au passage de fils électriques reliant le connecteur au dispositif d'éclairage ;
- le matériau constitutif du socle est à base de staff ;
- le matériau constitutif du socle est un mélange de staff et de résine vinylique.

D'autres caractéristiques et avantages de l'invention apparaîtront de la description et des dessins annexés qui en représentent un mode de réalisation préférentiel.

Sur ces dessins :
- la figure 1 est une vue en perspective, avec arrachement partiel, d'un socle constitutif d'un système d'accrochage conforme à l'invention ;
- la figure 2 est une vue similaire en perspective, mais à échelle réduite, de l'applique destinée à être mise en place sur le socle de la figure 1 ;
- la figure 3 est une vue en coupe transversale, par un plan vertical perpendiculaire au mur, du système d'accrochage des figures 1 et 2, l'ensemble étant fixé à un mur ;
- la figure 4 est une vue de dessus partielle, coupée par un plan horizontal passant par l'axe des vis de fixation du socle, de l'ensemble de la figure 3.

La figure 1 représente un socle 1 obtenu par moulage d'un matériau possédant des coefficients d'isolation thermique et électrique élevés. Il s'agit de préférence d'un matériau à base de staff, c'est-à-dire de plâtre armé de fibres de verre, ayant une résistance mécanique relativement grande, par exemple par mélange du staff à de la résine vinylique.

Le socle 1 a la forme d'un petit coffret plat ayant un contour de forme générale rectangulaire dont la longueur est sensiblement plus grande que la largeur, les grands côtés étant destinés à se placer horizontalement lorsque le socle est fixé au mur.

Dans le mode de réalisation représenté, le bord inférieur 15 du socle est légèrement arqué, convexité dirigée vers le bas. La face avant 10 - c'est-à-dire la face destinée à rester apparente - est lisse et plane. La face opposée, destinée à venir porter contre le mur, est creusée d'un évidement 3 qui occupe presque toute la partie dorsale du socle.

Ce socle 1 a une forme symétrique par rapport à un plan vertical médian, perpendiculaire à la face 10.

Il se prolonge latéralement, de chaque côté de l'évidement 3 - et au-delà de celui-ci - par des parties renfoncées 11, creusées dans la face 10, qui présentent des ouvertures 12 pour le passage de vis de fixation 100. Dans l'exemple représenté, les ouvertures 12 sont des fentes horizontales, qui débouchent latéralement vers l'extérieur.

Dans un mode de réalisation possible, il serait possible de prévoir d'un côté une fente horizontale et de l'autre une fente verticale, pour permettre d'assurer un bon alignement horizontal du socle, même si les trous recevant les vis ne sont pas percés à la cote exacte.

La face avant 10 se prolonge vers le haut, au-dessus du niveau de l'évidement 3, par un rebord 2 en saillie, qui va servir à la retenue de l'applique. La face supérieure 20 du socle, située derrière le rebord 2, est plane.

Sur la face avant 10 est fixé un étrier 7 servant à supporter le dispositif d'éclairage électrique.

Dans le mode de réalisation représenté, l'étrier 7 est une lame métallique coudée en forme de **"L"**. L'une de ses ailes, référencée 70, est disposée horizontalement et fixée, par exemple au moyen de rivets 73, contre la face 10.

L'autre aile 71 s'étend donc perpendiculairement à la face 10. De manière bien connue, cet étrier 7 est monté au voisinage de l'un des bords du socle, de telle manière que le dispositif d'éclairage puisse s'étendre horizontalement sur pratiquement toute la longueur du socle.

Dans le mode de réalisation représenté, le dispositif d'éclairage est à incandescence, et comprend une douille 6, par exemple à vis, qui reçoit le culot d'une ampoule 60.

A la figure 1, on a simplement représenté la douille 6 en traits interrompus mixtes de manière à ne pas cacher inutilement le reste des éléments de la figure.

La douille est fixée à la branche 71 de l'étrier 7 par des moyens usuels tels que des vis 72 (voir figure 4).

L'applique 4 illustrée à la figure 2 est une applique en staff, de type usuel, comprenant essentiellement une paroi avant 43 en forme de coquille, et une paroi arrière plane 40.

L'ensemble a la configuration générale d'une poche destinée à recevoir le dispositif d' éclairage, cette poche étant ouverte vers le haut de manière à permettre une diffusion indirecte de la lumière.

Dans la paroi arrière 40 est ménagée une ouverture 5 qui présente un bord supérieur rectiligne horizontal 50 et un bord inférieur arqué 51, le contour de cette ouverture 5 étant sensiblement identique - au jeu d'emboîtement près - à celui du socle 1.

Il convient de rappeler à cet égard que l'échelle de la figure 2 est plus petite que celle de la figure 1, pour permettre une meilleure présentation des dessins.

On a désigné par la référence 41 la partie supérieure de la paroi arrière 40, qui est située au-dessus de l'ouverture 5. La partie 41 présente une zone centrale 42 en forme de barrette, dont l'épaisseur est sensiblement supérieure à l'épaisseur du reste de la paroi arrière 40.

Cette épaisseur correspond, au jeu d'emboîtement près, à la distance qui sépare la saillie 2 du mur, lorsque le socle est appliqué contre le mur.

Comme on le voit aux figures 3 et 4, l'une des cloisons latérales bordant l'évidement 3 est percée d'un canal 30 qui assure la communication entre l'évidement 3 et l'espace avant du socle. Ce canal sert au passage de fils électriques 90 qui sont connectés de manière appropriée à la douille 6 et sont destinés à être branchés sur les fils électriques muraux, c' est-à-dire sortant du mur recevant l'applique.

Ces figures 3 et 4, auxquelles nous allons maintenant nous référer plus particulièrement, permettent de bien comprendre la manière dont se fait l'accrochage mural de l'applique.

On a désigné par la référence **M** le mur recevant l'applique. Par "mur" on entendra toute surface verticale d'une habitation ou de tout autre local, telle qu'une cloison intérieure ou un mur porteur notamment.

Du mur **M** sort, de manière usuelle, un câble 8 formé de fils conducteurs électriques 80 reliés au secteur ; en général ils fournissent un courant alternatif de 240 Volts, de fréquence 50 Hertz.

Les fils 80 sont au nombre de deux ou de trois, selon qu'il y a ou non un fil de terre.

Le socle est livré à l'utilisateur déjà équipé de la douille 6 et des fils électriques 90 qui l'alimentent. Ces fils passent à l'intérieur du passage 30 et sont connectés d'une part à la douille 6, d'autre part à un connecteur 9 de type connu - par exemple du genre "domino" - qui se trouve sur la face dorsale du socle 1, à l'intérieur de l'évidement 3. Il convient de noter que les fils électriques 90 étant livrés par le fabricant d'applique, celui-ci a la possibilité de prévoir des fils de bonne qualité, conformes aux normes modernes pour ce qui est notamment de leur longévité et de leur bonne résistance aux températures élevées.

Ce n'est pas le cas pour les fils électriques 80, dont la qualité est variable, et n'est pas maîtrisée du fabricant d'appliques.

Pour mettre en place le socle, l'opérateur commence par relier convenablement les fils muraux 80 au connecteur 9, assurant ainsi le branchement du dispositif d'éclairage au secteur.

Il veille à loger les longueurs de fils 80 et 90 en excès, ainsi que le connecteur 9 dans l'évidement 3, puis fixe le socle de manière usuelle contre le mur **M** à l'aide des vis 100, le cas échéant par l'intermédiaire de chevilles (non représentées) préalablement mises en place dans des perçages muraux.

Une fois que le socle 3 est convenablement fixé au mur **M**, l'opérateur met en place l'applique sur le socle, en présentant l'ouverture 50 de la paroi arrière de l'applique en regard de celui-ci.

L'ouverture 5 est légèrement surdimensionnée dans le sens de la hauteur par rapport au socle, ce qui permet de chevaucher la saillie 2 au cours de cette mise en place ; la douille 6, dont l'encombrement aussi bien latéral qu'en hauteur est inférieur à celui du socle, ne gêne pas l'opération.

Une fois que la face arrière de l'applique est venue en contact avec le mur **M**, par un léger déplacement de l'applique vers le bas, on vient emprisonner la barrette 42 derrière la saillie 2, contre la face supérieure 20 du socle.

Ainsi, l'applique est parfaitement retenue contre le mur.

Pour enlever l'applique, il suffit de la soulever légèrement et de l'écarter du mur, par un mouvement inverse.

Une fois que l'applique est en place, il suffit d'insérer l'ampoule 60 dans la douille 6, et l'ensemble est prêt à fonctionner.

On constate que les fils électriques 80, dont la qualité n'est pas maîtrisée, ainsi que l'organe de connexion électrique 9 se trouvent cachés et protégés à l'intérieur de la chambre délimitée, d'une part par le fond et les bords de l'évidement 3 et, d'autre part, par la face du mur **M**.

Ces éléments sont donc isolés thermiquement et électriquement de la source de chaleur 60. Par ailleurs ils ne sont pas accessibles, et ne peuvent être manipulés inopinément, notamment par des enfants.

Pour un observateur qui aurait un regard plongeant, lui permettant de voir la paroi arrière de l'applique, celle-ci présente une continuité visuelle qui est agréable sur le plan esthétique.

En effet, le socle 2 obture presque complètement l'ouverture 5 (à l'exception de la zone inférieure de cette ouverture), si bien que la face plane 10 s'intègre pratiquement sans solution de continuité d'ordre visuel au reste 40 de la paroi.

A cet égard, il convient de remarquer que le staff renforcé, avec résine vinylique constitutif du socle 2, qui est choisi en raison de sa meilleure résistance mécanique, nécessaire pour assurer sa fonction d'accrochage de l'applique et pour absorber les efforts de serrage exercés par vis 100, possède un aspect de surface tout à fait similaire à celui du staff ordinaire constitutif de l'applique.

On ne sortirait pas, bien entendu, du cadre de l'invention en dotant le socle d'un dispositif d' éclairage différent d'un éclairage incandescent, notamment d'un système à halogène.

Bien que l'invention ait été décrite en référence à un mode de réalisation qui concerne une applique pour un mur plan, il va de soi que l'invention peut également être utilisée pour des appliques d'angle.

Dans ce cas le socle aura une partie centrale en forme de coffret, portant la saillie d'accrochage de l'applique, et se prolongeant latéralement par des ailes à 135° destinées à être fixées chacune à l'un des murs d'angle. Cette partie centrale aura une face avant plane (disposée à 45° par rapport aux murs) et une face dorsale creusée de l'évidement servant à recevoir et loger les fils muraux.

## Revendications

1. Système d'accrochage mural pour applique d'éclairage indirect en staff ou en matériau similaire, cette applique (4) étant composée d'une paroi avant (43) en forme de coquille, et d'une paroi arrière plane (40) qui est traversée par une ouverture (5), l'ensemble ayant la configuration générale d'une poche ouverte vers le haut qui est destinée à recevoir un dispositif d'éclairage électrique (6, 60), ce système comprenant un socle (1) destiné à être fixé contre le mur (M) et dont une partie (2) forme un crochet de retenue apte à coopérer avec le bord supérieur (50) de l'ouverture (5) pour assurer l'accrochage de l'applique, ce socle (1) étant équipé dudit dispositif d'éclairage électrique (6, 60) qui vient se positionner, après accrochage, à l'intérieur de l'applique et est destiné à être branché au moyen d'un connecteur (9) à des câbles électriques (80) sortant du mur (M) dans la zone de fixation du socle (1), caractérisé par le fait que ledit socle (1) :
- d'une part, est réalisé dans un matériau thermiquement et électriquement isolant, et possède une face arrière évidée, dont l'évidement (3) est dirigé vers le mur (M), ce qui forme une chambre réceptrice pour le logement desdits câbles électriques (80), et dudit connecteur (9) ;
- d'autre part, affecte la forme générale d'un coffret plat dont la face avant (10) sert à la fixation du dispositif d'éclairage (6, 60), et se prolonge vers le haut, au-dessus du niveau de l'évidement (3), par un rebord (2) en saillie formant crochet de retenue.

2. Système selon la revendication 1, caractérisé par le fait que la partie de la paroi arrière (40) de l'applique qui est située au-dessus de l'ouverture (5) forme une barrette (42) dont l'épaisseur correspond, au jeu d'emboîtement près, à la profondeur de l'évidement (3).

3. Système selon la revendication 2, caractérisé par le fait que l'épaisseur de la barrette (42) est supérieure à celle du reste de la paroi amère (40).

4. Système selon l'une des revendications 1 à 3, caractérisé par le fait que le socle (1) et l'ouverture (5) ont des contours de formes et de dimensions voisines, de sorte qu'après accrochage de l'applique sur le socle, la face avant (10) du socle obture sensiblement l'ensemble de l'ouverture (5), assurant ainsi sur le plan visuel une continuité de surface de la paroi arrière (40) de l'applique.

5. Système selon l'une des revendications 1 à 4, caractérisé par le fait que le socle (1) se prolonge latéralement, de chaque côté de l'évidement 3, par des parties renfoncées (11) présentant des ouvertures (12) pour le passage de vis de fixation (100).

6. Système selon l'une des revendications 1 à 5, caractérisé par le fait que le dispositif d'éclairage (6, 60) est supporté par un étrier (7) fixé à la face avant (10) du socle.

7. Système selon l'une des revendications 1 à 6, caractérisé par le fait que le socle (1) est percé d'un canal (30) qui fait communiquer l'évidement (3) avec l'avant du socle, et sert au passage de fils électriques (90) reliant le connecteur (9) au dispositif d'éclairage (6, 60).

8. Système selon l'une des revendications 1 à 7, caractérisé par le fait que le matériau constitutif du socle (1) est à base de staff.

9. Système selon la revendication 8, caractérisé par le fait que le matériau constitutif du socle (1) est un mélange de staff et de résine vinylique.

## Patentansprüche

1. Befestigungssystem für indirekte Wandleuchten aus Faserstuck oder einem ähnlichen Material, wobei diese Wandleuchte (4) von einer Vorderwand (43) in Form einer Schale und von einer flachen hinteren Wand (40), welche von einer Öffnung (5) durchquert wird, gebildet ist, wobei die Anordnung die allgemeine Konfiguration einer nach oben hin offenen Tasche hat, welche dafür bestimmt ist, eine elektrische Beleuchtungsvorrichtung (6, 60) aufzunehmen, wobei dieses System eine Grundplatte (1) aufweist, welche dafür bestimmt ist, an der Wand (M) befestigt zu werden, und von welcher ein Teil (2) einen Befestigungshaken bildet, welcher geeignet ist, mit der Oberkante (50) der Öffnung (5) zusammenzuwirken, um die Befestigung der Wandleuchte sicherzustellen, wobei diese Grundplatte (1) mit der elektrischen Beleuchtungsvorrichtung (6, 60) ausgestattet ist, welche sich nach der Befestigung im Inneren der Wandleuchte anordnet, und welche dafür bestimmt ist, mittels eines Steckers (9) mit elektrischen Kabeln (80) angeschaltet zu werden, welche in dem Befestigungsbereich der Grundplatte (1) aus der Wand (M) kommen, dadurch gekennzeichnet, daß die Grundplatte (1):
- einerseits aus einem elektrisch und wärmeisolierenden Material hergestellt ist und eine ausgehöhlte Rückseite besitzt, deren Aushöhlung (3) zu der Wand (M) hin gerichtet ist, was einen Aufnahmeraum für die Unterbringung der elektrischen Kabel (8) und des Steckers (9) bildet;
- andererseits die allgemeine Form eines flachen Kastens aufweist, dessen Vorderseite (10) der Befestigung der Beleuchtungsvorrichtung (6, 60) dient und sich nach oben hin über die Ebene der Aushöhlung (3) durch einen vorspringenden Rand (2), welcher einen Befestigungshaken bildet, verlängert.

2. System gemäß Anspruch 1, dadurch gekennzeichnet, daß der Teil der hinteren Wand (40) der Wandleuchte, welcher oberhalb der Öffnung (5) angeordnet ist, einen Steg (42) bildet, dessen Dicke, abgesehen von dem Einfügungsspiel, der Tiefe der Aushöhlung (3) entspricht.

3. System gemäß Anspruch 2, dadurch gekennzeichnet, daß die Dicke des Steges (42) größer als der Rest der hinteren Wand (40) ist.

4. System gemäß einem der Ansprüche 1 bis 3, dadurch gekennzeichnet, daß die Grundplatte (1) und die Öffnung (5) Umrisse mit ähnlichen Formen und Abmessungen haben, so daß die Vorderwand (10) der Grundplatte nach der Befestigung der Wandleuchte auf der Grundplatte die Gesamtheit der Öffnung (5) praktisch verschließt, wodurch so hinsichtlich des Aussehens eine durchgängige Fläche der hinteren Wand (40) der Wandleuchte sichergestellt wird.

5. System gemäß einem der Ansprüche 1 bis 4, dadurch gekennzeichnet, daß die Grundplatte (1) sich seitlich auf jeder Seite der Aushöhlung (3) durch zurücktretende Bereiche (11) verlängert, welche Öffnungen (12) für den Durchgang von Befestigungsschrauben (100) aufweisen.

6. System gemäß einem der Ansprüche 1 bis 5, dadurch gekennzeichnet, daß die Beleuchtungsvorrichtung (6, 60) von einem Bügel (7) getragen wird, welcher auf der Vorderseite (10) der Grundplatte befestigt ist.

7. System gemäß einem der Ansprüche 1 bis 6, dadurch gekennzeichnet, daß die Grundplatte (1) von einem Kanal (30) durchbohrt ist, welcher die Aushöhlung (3) mit der Vorderseite der Grundplatte verbindet, und welcher dem Durchgang der elektrischen Drähte (90) dient, welche den Stecker (9) mit der Beleuchtungsvorrichtung (6, 60) verbinden.

8. System gemäß einem der Ansprüche 1 bis 7, dadurch gekennzeichnet, daß das Herstellungsmaterial der Grundplatte (1) auf der Basis von Faserstuck ist.

9. System gemäß Anspruch 8, dadurch gekennzeichnet, daß das Herstellungsmaterial der Grundplatte (1) ein Gemisch aus Faserstuck und Vinylharz ist.

## Claims

1. A wall fastening system for a lamp for indirect lighting made of staff or of similar material, said lamp (4) being made up of a front wall (43) in the form of a shell, and a back wall (40) that is plane with an opening (5) passing therethrough, the general configuration of the assembly being that of an upwardly-open pouch which is to receive an electric light fitting (6, 60), the system comprising a base (1) designed to be fixed against the wall (M) and having a portion (2) forming a retaining hook suitable for co-operating with the top edge (50) of the opening (5) to fasten the bracket, said base (1) being fitted with said electric light fitting (6, 60) which, after fastening, takes up position inside the bracket and is designed to be connected by means of a connector (9) to electric cables (80) projecting from the wall (M) in the fixing zone of the base (1), the system being characterized by the fact that said base (1):
· firstly is made of a material that is thermally and electrically insulating, and possesses a hollowed-out back face, with the hollow (3) being directed towards the wall (M), thereby forming a receiving chamber for housing said electric cables (80) and said connector (9); and
· secondly has the general shape of a flat box whose front face (10) serves for fixing the light fitting (6, 60), and extends upwards above the level of the hollow (3) in the form of a projecting rim (2) forming a retaining hook.

2. A system according to claim 1, characterized by the fact that the portion of the back wall (40) of the bracket which is situated above the opening (5) forms a strip (42) of thickness that corresponds to the depth of the hollow (3), ignoring clearance for fitting.

3. A system according to claim 2, characterized by the fact that the thickness of the strip (42) is greater than the thickness of the remainder of the back wall (40).

4. A system according to any one of claims 1 to 3, characterized by the fact that the base (1) and the opening (5) have outlines of similar shapes and dimensions, so that after the bracket has been fastened to the base, the front face (10) of the base closes substantially all of the opening (5), thereby providing visual continuity for the surface of the back wall (40) of the bracket.

5. A system according to any one of claims 1 to 4, characterized by the fact that the base (1) extends laterally on either side of the hollow (3) in the form of setback portions (11) having openings (12) for passing fixing screws (100).

6. A system according to any one of claims 1 to 5, characterized by the fact that the light fitting (6, 60) is supported by a bracket (7) fixed to the front face (10) of the base.

7. A system according to any one of claims 1 to 6, characterized by the fact that the base (1) is pierced by a channel (30) causing the hollow (3) to communicate with the front of the base and serving to pass electric wires (90) connecting the connector (9) to the light fitting (6, 60).

8. A system according to any one of claims 1 to 7, characterized by the fact that the material constituting the base (1) is based on staff.

9. A system according to claim 8, characterized by the fact that the material constituting the base (1) is a mixture of staff and of vinyl resin.
